# EUROPÄISCHE PATENTSCHRIFT

(11) **EP 0 963 242 B1**
(45) Veröffentlichungstag und Bekanntmachung des Hinweises auf die Patenterteilung: **12.09.2001**
(21) Anmeldenummer: 98910718.0
(22) Anmeldetag: 24.02.1998
(51) Int. Cl.: B01F 9/10, B01F 9/12

(54) **MISCHER FÜR PULVER-, GRIESS- UND/ODER GRANULATFÖRMIGE STOFFE**
MIXER FOR POWDERY, GRITTY AND/OR GRANULATED SUBSTANCES
MELANGEUR POUR POUDRES, GRANULES ET/OU AUTRES SUBSTANCES GRANULEUSES

(30) Priorität: 28.02.1997 DE 19708075
(43) Veröffentlichungstag der Anmeldung: 15.12.1999
(73) Patentinhaber: THYSSEN HENSCHEL GMBH, 34127 Kassel (DE)
(72) Erfinder: BORNEMANN, Hans-Joachim, D-34246 Vellmar (DE); GREILING, André, D-34582 Borken 1 (DE)
(74) Vertreter: Dahlkamp, Heinrich-Leopold, Dipl.-Ing.
(86) Internationale Anmeldenummer: EP9801042
(87) Internationale Veröffentlichungsnummer: WO9837954

(56) Entgegenhaltungen:
- EP-A- 0 269 799
- DE-A- 2 110 047
- US-A- 4 173 925
- US-A- 4 368 985
- US-A- 5 054 933
- US-A- 5 123 747

## Beschreibung

Die Erfindung betrifft einen Mischer für pulver-, grieß- und/oder granulatförmige Stoffe, die ggf. mit Flüssigkeiten versetzt sind, sowie Pasten, insbesondere PVC-Pasten, gemäß dem Oberbegriff des Anspruchs 1, sowie Verfahren zur Durchführung des Mischprozesses in einem solchen Mischer gemäß den Ansprüchen 8 bis 10.

Mischer, deren Mischbehälter aus zwei Behälterteilen bestehen, sind bekannt. Bei solchen Mischern wird der mit Mischgut gefüllte Mischbehälterteil in Vorbereitung des Mischvorganges mit einem zweiten das Mischwerkzeug enthaltenden Mischbehälterteil verbunden und anschließend als Gesamtmischbehälter bezogen auf eine horizontale Achse um 180° gedreht, so daß sich das Mischwerkzeug im unteren Behälterteil befindet. In dieser Stellung, in der das Mischwerkzeug mit vertikaler Drehachse umläuft, wird der Mischprozeß durchgeführt. Nach Beendigung des Prozesses erfolgt eine erneute Drehung des Mischbehälters um die horizontale Achse in die Ausgangslage, in der der das gemischte Gut enthaltende Mischbehälterteil von der übrigen Mischvorrichtung getrennt wird.

So ist aus der EP 0 269 799 B1 eine Mischvorrichtung bekannt, die einen Mischbehälter enthält, der aus zwei miteinander verbindbaren, schalenförmigen Behälterteilen besteht. Die Vorrichtung verfügt des weiteren über eine ortsfeste Halterung, an der der Mischbehälter über den zweiten Behälterteil um eine horizontale Tragachse drehbar gelagert ist, und ein im zweiten Behälterteil angeordnetes Rührwerk, dessen Welle in der Mischstellung vertikal steht.

In solchen Mischern muß das als Rührwerk ausgeführte Mischwerkzeug mit hoher Drehzahl umlaufen, um zu gewährleisten, daß eine hinreichend gute Durchmischung des Gutes erzielt wird. Das Mischgut wird gezwungen, an den Innenwänden des Mischbehälters aufzusteigen. Dabei kommt es zu einer Erwärmung des zu mischenden Materials. Dieser unerwünschten Temperaturerhöhung wird mit Kühlmaßnahmen, wie beispielsweise der Kühlung des doppelwandig ausgeführten Außenmantels des Mischbehälters begegnet, was einen erheblichen Zusatzaufwand bedeutet und eine ungewollte Veränderung der Produkteigenschaften infolge der Erwärmung des Mischgutes während des Mischens nicht sicher ausschließen kann.

Der Erfindung liegt die Aufgabe zugrunde, einen Mischer der vorbezeichneten Ausführung derart weiterzuentwickeln, daß eine gute Durchmischung des Materials in kurzer Zeit ohne temperaturbedingte, ungewollte Änderung der Materialeigenschaften erreicht wird.

Diese Aufgabe wird erfindungsgemäß gelöst, indem die zur Durchführung des Mischprozesses miteinander verbundenen Mischbehälterteile einen Mischbehälter bilden, der, am Ständer abgestützt, von einer Mischposition, in der sich der zweite Behälterteil über dem ersten Behälterteil befindet und einer Position, in der der das Mischprodukt enthaltende zweite Mischbehälterteil vom ersten getrennt wird, schwenkbar und um seine Längsachse drehbar ausgebildet ist.

Da bei einer solchen Lösung die Bewegung des Mischgutes von der Behälterinnenwandung verursacht wird, steht im Vergleich zu einem Rührwerksmischer eine relativ große, sich langsam bewegende Fläche für die Mitnahme des Mischgutes zur Verfügung. Es erfolgt daher eine viel intensivere Durchmischung des Materials. Die Erwärmung des Mischgutes ist dabei vernachlässigbar gering, so daß auf eine Kühlung des Mischbehälters verzichtet werden kann.

In Ausgestaltung der Erfindung ist im Ständer eine Welle drehbar angeordnet und mit einem Schwenkbügel drehfest verbunden. Der Schwenkbügel weist ein Drehlager auf, in dem der aus beiden Mischbehälterteilen gebildete Mischbehälter um seine Längsachse drehbar geführt ist.

Ein hierfür geeignetes Drehlager kann als Kugel- oder Rollenlager ausgeführt sein. Die bei Drehung des Mischbehälters entstehenden Kräfte und Momente werden von einem solchen Lager sicher aufgenommen und in den Schwenkbügel eingeleitet.

in weiterer Ausgestaltung der Erfindung ist im ersten Mischbehälterteil ein drehbares Misch- oder Dispergierwerkzeug angeordnet, dessen Werkzeugflügel sich im wesentlichen radial nach außen bis in unmittelbare Nähe der Wandung des ersten Mischbehälterteils erstrecken.

Alternativ hierzu kann im ersten Mischbehälterteil auch ein drehbares Misch- oder Dispergierwerkzeug angeordnet sein, dessen Werkzeugflügel zur Wandung des ersten Mischbehälterteils beabstandet sind.

Bei Einsatz derartiger Misch- oder Dispergierwerkzeuge wird der durch die Behälterinnenwandung verursachten Bewegung des Mischgutes eine weitere Bewegung überlagert, die aus der Drehung des Misch- oder Dispergierwerkzeuges resultiert. Da sich diese Überlagerung aus Gravitationskräften und Fliehkräften unterschiedlicher Richtungen ergibt, entsteht in nur kurzer Zeit ein in sich homogenes Mischprodukt.

Sind die Werkzeugflügel des Misch- oder Dispergierwerkzeuges zumindest in ihren Außenbereichen in Drehrichtung nach vorn unten geneigt ausgebildet, so ergibt sich zwischen der Ober- und Unterseite der Werkzeugflügel eine Druckdifferenz, die zu einer Verwirbelung ohne signifikante Erhöhung der Reibung der Partikel des Mischgutes führt und eine schnelle Durchmischung des Materials begünstigt.

Zur Reinigung des Mischers kann der erste Mischbehälterteil mit einem Abschlußkörper versehen sein, der gemeinsam mit dem ersten Mischbehälterteil einen abgeschlossenen Raum bildet, in dem sich eine rieselfähige Reinigungssubstanz befindet. Soll auch der zweite Mischbehälterteil gereinigt werden, ist ein Abschlußkörper nicht erforderlich. In einem solchen Fall erfolgt die Reinigung des Mischbehälters in einer Lage, in der die Behälterlängsachse im wesentlichen horizontal angeordnet ist.

In zweckmäßiger Durchführung des Mischprozesses wird der Mischbehälter in eine Position geschwenkt und in diese Drehung versetzt, in der die Behälterlängsachse gegenüber der Vertikalen geneigt ist. Ein solches Verfahren kann im Hinblick auf eine besonders effiziente Durchmischung des Gutes modifiziert werden, in dem der Mischbehälter bezogen auf seine Längsachse gegenüber der Vertikalen um 10° bis 70° geneigt gedreht wird.

Eine weitere bevorzugte Verfahrensdurchführung besteht darin, daß der Mischbehälter in eine Position geschwenkt wird, in der die Behälterlängsachse mit der Vertikalen zusammenfällt, und daß in dieser Position der Mischbehälter in Drehung versetzt wird, wobei im Mischbehälter ein Mischwerkzeug umläuft, dessen Werkzeugflügel bis in unmittelbare Nähe der Wandung des Mischbehälters reichen.

Eine zweckmäßige Verfahrensdurchführung kann auch darin bestehen, daß Mischbehälter und Misch- oder Dispergierwerkzeug mit entgegengesetzter Drehrichtung umlaufen. Die hiermit erzielbare Erhöhung der Relativgeschwindigkeit der aufeinandertreffenden Partikel führt zu einer verbesserten Verteilung, gegebenenfalls auch Zerkleinerung und Durchmischung des Materials.

Die Drehzahl des Mischbehälters kann dabei unter Ausnutzung der Wirkung der Schwerkraft im Vergleich zur Drehzahl des Misch- oder Dispergierwerkzeuges klein sein, womit eine unzulässige Erwärmung des Mischgutes vermieden wird. Ein besonders kurze Mischzeit läßt sich bei um den Faktor 40 bis 100 unterscheidenden Drehzahlen erreichen.

Die Erfindung soll nachfolgend anhand eines Ausführungsbeispiels mit zugehörigen Zeichnungen näher erläutert werden.

Es zeigen:
- Figur 1: eine Seitenansicht des Mischers,
- Figur 2: eine um 90° gegenüber Figur 1 gedrehte Seitenansicht, in der eine bevorzugte Mischposition des Mischers eingetragen ist,
- Figur 3: eine Prinzipdarstellung eines in Mischposition befindlichen und Mischgut enthaltenden Mischers,
- Figur 4: eine konstruktive Auslegung des Antriebes des Mischbehälters um die Behälterlängsachse,
- Figur 5: eine vergrößerte Darstellung gemäß Figur 4,
- Figur 6, 7: verschiedene Misch- oder Dispergierwerkzeuge und
- Figur 8: eine Reinigungseinrichtung.

Bei dem in Figur 1 dargestellten Mischer sind ein zylindrischer Mischbehälterteil 1 und ein Mischbehälterteil 2, der aus einer zylindrischen Form nach unten kegelstumpfförmig verläuft, über Spannmittel 3 zu einem Mischbehälter 4 verbunden. Als Spannmittel 3 können pneumatisch betätigte Drehverschlüsse zum Einsatz gelangen.

Der Mischbehälterteil 1 ist in einem Schwenkbügel 5 angeordnet, der mit einer Welle 6 drehfest verbunden ist. Durch einen an der Welle 6 angreifenden Schwenkantrieb 7 wird der Mischbehälter 4 relativ zu einem, die Welle 6 drehbar aufnehmenden Ständer 8 geschwenkt.

Am Mischbehälterteil 1 greift über ein Reibrad 9 ein Drehantrieb 10 an, der der Drehung des Mischbehälters 4 um dessen Längsachse dient.

Auch kann der Mischbehälter 4 über eine im Schwenkbügel 5 in Kugellagern 13 gelagerte Hohlwelle 14 angetrieben werden, die mit dem Drehantrieb 10 in Verbindung steht, wie in Figur 4 dargestellt. Innerhalb des Hohlraumes der Hohlwelle 14 befindet sich eine Welle 15, die in Lagern 16 geführt, relativ zur Hohlwelle 14 drehbar ist. Die Welle 15 trägt das im ersten Mischbehälterteil 1 angeordnete Misch- oder Dispergierwerkzeug 11 und wird von einem Motor 12 in Rotation versetzt. Die Anordnung von Hohlwelle 14 und Welle 15 zueinander sind der Darstellung in Figur 5 zu entnehmen.

Das Misch- oder Dispergierwerkzeug 11 kann unterschiedlich ausgeführt sein. Eine grundsätzliche Möglichkeit besteht darin, daß die Mischflügel 18 gegenüber der Horizontalen eine Neigung aufweisen, so daß zwischen Ober- und Unterkante eines Mischflügels 18 eine Druckdifferenz entsteht, die eine intensive Durchmischung des Materials begünstigt. Eine Ausführungsform dieser Art ist in Figur 6 dargestellt.

Des weiteren kann die Kontur der Vorderkante der Mischflügel 18 dem konkreten Einsatzfall angepaßt sein. In Figur 7 ist ein solches Misch- oder Dispergierwerkzeug 11 dargestellt, dessen Werkzeugflügel 18 an der Vorderkante mit im wesentlichen übereinstimmendem Krümmungsradius stetig gekrümmt sind.

Da eine vollständige Entleerung infolge des Haftens von Partikeln am Misch- oder Dispergierwerkzeug 11 und an der Behälterinnenwand des ersten Mischbehälterteils 1 nicht möglich ist, besteht die Notwendigkeit bei Wechsel der Zusammensetzung des Mischgutes oder der zu mischenden Materialien, eine Reinigung vorzusehen. Hierzu wird, wie in Figur 8 dargestellt, ein kegelförmiger Abschlußkörper 17 zwischen den beiden Mischbehälterteilen 1, 2 angeordnet. Am Außenumfang des Abschlußkörpers 17 ist ein kreisringförmiger Ansatz angeformt, der bei Befestigung des zweiten Mischbehälterteils 2 am ersten Mischbehälterteil 1 zwischen den an beiden Behälterteilen 1, 2 befindlichen Verbindungsflanschen positioniert und über die Spannmittel 3 fixiert wird. Der Reinigung dient eine rieselfähige Reinigungssubstanz 19, wobei die Drehung des Mischbehälters 4 vorzugsweise um eine horizontale Drehachse erfolgt.

In Vorbereitung des Mischprozesses wird der fahrbar ausgebildete Mischbehälterteil 2 getrennt von dem im Ständer 8 angeordneten Mischbehälterteil 1 bei geschlossenem Bodenverschluß mit Mischgut beschickt, anschließend unter dem Mischbehälterteil 1 zentriert, angehoben und über die als pneumatisch betätigte Drehverschlüsse ausgebildeten Spannmittel 3 mit dem Mischbehälterteil 1 verbunden.

Zur Durchführung des Mischprozesses wird der Mischbehälter 4 mittels Schwenkantrieb 7 in eine Mischposition bewegt, wie sie beispielsweise in Figur 2 strichpunktiert dargestellt ist.

In dieser Position wird der Mischbehälter 4 in Drehung versetzt. Kommt ein Misch- oder Dispergierwerkzeug 11 zum Einsatz, so ist dessen Drehzahl im Vergleich zur Drehzahl des Mischbehälters 4 relativ hoch zu wählen. Die Neigung des Mischbehälters 4 gegenüber der Vertikalrichtung wird durch den Abriß des Mischgutes im oberen Bereich der Innenwandung des Mischbehälters 4 bestimmt. Sie wird derart gewählt, daß der nach unten gerichtete Mischgutstrom in den Bereich des Misch- oder Dispergierwerkzeuges 11 gelangt.

In der Praxis hat sich eine Neigung des Mischbehälters 4 gegenüber der Vertikalen um 10° bis 70° im Hinblick auf eine gute Durchmischung des Materials als zweckmäßig erwiesen. Findet ein Misch- oder Dispergierwerkzeug 11 Verwendung, so sollten sich bei vorgenannter Neigung die Drehzahlen von Misch- oder Dispergierwerkzeug 11 und Mischbehälter 4 um einen Faktor von ca. 100 unterscheiden und die Drehrichtungen gegensinnig gewählt werden (Figur 3).

Nach Abschluß des Mischprozesses wird der Mischbehälter 4 in die Ausgangslage zurückgeschwenkt, in der dessen Längsachse mit der Vertikalrichtung zusammenfällt und der Mischbehälterteil 2 den unteren Teil des Mischbehälters 4 bildet. Durch Trennung der Mischbehälterteile 1 und 2 kann Mischbehälterteil 2 zur Entleerung des Mischgutes aus diesem an einen dafür bestimmten Ort bewegt werden.

## Patentansprüche

1. Mischer für pulver-, grieß- und/oder granulatförmige Stoffe, die ggf. mit Flüssigkeiten versetzt sind, sowie Pasten, insbesondere PVC-Pasten, mit einem ersten Mischbehältertei (1) der an einem Ständer (8) um eine, im Winkel zur Längsachse des Mischbehälterteils verlaufende, Achse schwenkbar ist, und mit einem zweiten Mischbehälterteil (2) in dem das Mischprodukt nach Trennung vom ersten Mischbehälterteil zur weiteren Verwendung zur Verfügung steht, wobei die zur Durchführung des Mischprozesses miteinander verbundenen Mischbehälterteile (1, 2) einen Mischbehälter (4) bilden, der, am Ständer (8) abgestützt, von einer Mischposition, in der sich der zweite Behälterteil (2) über dem ersten Behälterteil (1) befindet und einer Position, in der der das Mischprodukt enthaltende zweite Mischbehälterteil (2) vom ersten getrennt wird, schwenkbar ist **dadurch gekennzeichnet, daß** der Mischbehälter um seine Längsachse drehbar ausgebildet ist

2. Mischer nach Anspruch 1, **dadurch gekennzeichnet, daß** im Ständer (8) eine Welle (6) drehbar angeordnet und mit einem Schwenkbügel (5) drehfest verbunden ist, der ein Drehlager (13) aufweist, in dem der aus beiden Mischbehälterteilen (1, 2) gebildete Mischbehälter (4) um seine Längsachse drehbar geführt ist

3. Mischer nach Anspruch 2, **dadurch gekennzeichnet, daß** ein als Kugel- oder Rollenlager ausgeführtes Wälzlager(13) Einsatz findet.

4. Mischer nach Anspruch 2 oder 3, **dadurch gekennzeichnet, daß** im ersten Mischbehälterteil (1) ein drehbares Misch- oder Dispergierwerkzeug (11) angeordnet ist, dessen Werkzeugflügel (18) sich im wesentlichen radial nach außen bis in unmittelbare Nähe der Wandung des ersten Mischbehälterteils (1) erstrecken.

5. Mischer nach Anspruch 2 oder 3, **dadurch gekennzeichnet, daß** im ersten Mischbehälterteil (1) ein drehbares Misch- oder Dispergierwerkzeug (11) angeordnet ist, dessen Werkzeugflügel (18) zur Wandung des ersten Mischbehälterteils (1) beabstandet sind.

6. Mischer nach Anspruch 4 oder 5, **dadurch gekennzeichnet, daß** die Werkzeugflügel (18) zumindest in ihren Außenbereichen in Drehrichtung nach vorn unten geneigt ausgebildet sind.

7. Mischer nach Anspruch 1, **dadurch gekennzeichnet, daß** zur Reinigung des Mischers der erste Mischbehälterteil (1) mit einem Abschlußkörper (17) versehen ist, der gemeinsam mit dem ersten Mischbehälterteil (1) einen abgeschlossenen Raum bildet, in dem sich eine rieselfähige Reinigungssubstanz (19) befindet.

8. Verfahren zur Durchführung des Mischprozesses in einem Mischer gemäß einem der Ansprüche 1 bis 7, **dadurch gekennzeichnet, daß** der Mischbehälter in eine Position geschwenkt und in dieser in Drehung versetzt wird, in der die Behälterlängsachse gegenüber der Vertikalen geneigt ist.

9. Verfahren zur Durchführung des Mischprozesses in einem Mischer gemäß einem der Ansprüche 1 bis 7, **dadurch gekennzeichnet, daß** der Mischbehälter in eine Position geschwenkt und in dieser in Drehung versetzt wird, in der die Behälterlängsachse mit der Vertikalen zusammenfällt, und daß ein Mischwerkzeug im Mischbehälter umläuft, das bis in unmittelbare Nähe der Wandung des ersten Mischbehälterteils reichende Werkzeugflügel aufweist.

10. Verfahren zur Durchführung des Mischprozesses in einem ein Misch- oder Dispergierwerkzeug aufweisenden Mischer gemäß einem der Ansprüche 1 bis 7, **dadurch gekennzeichnet, daß** Mischbehälter und Misch- oder Dispergierwerkzeug mit entgegengesetzter Drehrichtung umlaufen.

11. Verfahren nach Anspruch 10, **dadurch gekennzeichnet, daß** die Drehzahl des Mischbehälters klein gegenüber der Drehzahl des Misch- oder Dispergierwerkzeuges ist.

## Claims

1. Mixer for powdery, gritty and/or granulated substances, possibly diluted with liquids, as well as pastes, particularly PVC pastes, comprised of a first mixer bin part (1) which can be swung at a stand (8) around an axle running at an angle towards the longitudinal axis of said mixer bin part, and comprised of a second mixer bin part (2) where the mixed product after its separation from the first mixer bin part is available for further use; said mixer bin parts (1,2) which are connected to each other to execute the mixing process form a mixer bin (4) which, supported at stand (8), can be swung from a mixing position wherein said second mixer bin part (2) is located above the first mixer bin part (1) and from a position where the second mixer bin part (2) containing the mixed product is separated from the first part, said mixer bin (4) being tumable around its longitudinal axis.

2. Mixer according to Claim 1, **characterized in that** a shaft (6) is pivoted in stand (8) and turnproof connected with a swing bow (5) comprised of a pivot bearing wherein the mixer bin (4) formed by the two mixer bin parts (1,2) is pivoted around its longitudinal axis.

3. Mixer according to Claim 2, **characterized in that** an anti-friction bearing (13) designed and built as a ball-type or roller-type bearing is used.

4. Mixer according to Claim 2 or 3, **characterized in that** a turnable mixer or dispersing tool (11) is arranged in the first mixer bin part (1), the tool blades of which (18) mainly extend radially towards the outside to the immediate vicinity of the shell of the first mixer bin part (1).

5. Mixer according to Claim 2 or 3, **characterized in that** a turnable mixer or dispersing tool (11) is arranged in the first mixer bin part (1), the tool blades of which (18) are placed at a certain distance towards the shell of the first mixer bin part (1).

6. Mixer according to Claim 4 or 5, **characterized in that** the tool blades (18) are designed to incline to the front bottom at least in their outer areas in the direction of rotation.

7. Mixer according to Claim 1, **characterized in that** for cleaning of the mixer the first mixer bin part (1) is provided with a closure body (17) which together with the first mixer part (1) forms a closed room containing a trickling cleaner substance (19).

8. Process for execution of the mixing process in a mixer according to one of Claims 1 to 7, **characterized in that** the mixer bin is swung into a position and caused to turn in this position where the bin longitudinal axis is inclined towards the vertical line.

9. Process for execution of the mixing process in a mixer according to one of Claims 1 to 7, **characterized in that** the mixer bin is swung into a position and caused to turn in this position where the bin longitudinal axis coincides with the vertical line, and that a mixer tool revolves in the mixer bin, said tool being provided with tool blades which reach to the immediate vicinity of the shell of the first mixer bin part.

10. Process for execution of the mixer process in a mixer provided with a mixer or dispersing tool according to one of Claims 1 to 7,
**characterized in that** the mixer bin and the mixer or dispersing tool revolve in opposite direction of rotation.

11. Process according to Claim 10, **characterized in that** the speed of the mixer bin is small as compared with the speed of the mixer or dispersing tool.

## Revendications

1. Mélangeur pour poudres, granulés et / ou autres substances granuleuses, éventuellement mélangés à des liquides, ainsi que pour pâtes, en particulier des pâtes PVC, avec une première partie de la cuve de mélange (1) qui est pivotable à un montant (8) autour d'un axe disposé en équerre par rapport à l'axe longitudinal de la première partie de la cuve, et avec une deuxième partie de cuve de mélange (2) dans laquelle le produit mélangé après séparation de la première partie de la cuve de mélange est disponible pour utilisation ultérieure, les parties de la cuve de mélange (1, 2) reliées l'une à l'autre en vue de la réalisation de processus de mélange constituant une cuve de mélange (4) qui, appuyée au montant (8) est pivotable d'une position de mélange dans laquelle la deuxième partie de la cuve (2) se trouve au-dessus de la première partie de la cuve (1) et d'une position dans laquelle la deuxième partie de cuve (2) contenant le produit mélangé est séparée de la première, **caractérisé en ce que** ledit mélangeur est pivotable autour de son axe longitudinal.

2. Mélangeur selon la revendication 1, **caractérisé en ce qu'**un arbre (6) rotatif est disposé rigidement dans le montant (8) et relié à un étrier d'orientation (5 possédant un coussinet d'orientation (13) dans lequel la cuve de mélange (4) constituée de deux parties de cuve de mélange (1, 2) pivote autour de son axe longitudinal.

3. Mélangeur selon la revendication 2, **caractérisé en ce qu'**il est fait usage d'un palier à roulement (13) se présentant sous forme de roulement à billes ou de roulement à rouleaux.

4. Mélangeur selon la revendication 2 ou 3, **caractérisé en ce qu'**un outil de mélange ou de dispersion (11) rotatif est disposé dans la première partie de la cuve de mélange (1), les ailettes dudit outil s'étendant pour l'essentiel radialement vers l'extérieur jusqu'à proximité immédiate de la paroi de la première partie de la cuve de mélange (1).

5. Mélangeur selon la revendication 2 ou 3, **caractérisé en ce qu'**un outil de mélange ou de dispersion (11) rotatif est disposé dans la première partie de la cuve de mélange (1), les ailettes dudit outil étant situées à une certaine distance de la paroi de la première partie de la cuve de mélange (1).

6. Mélangeur selon la revendication 4 ou 5, **caractérisé en ce que** les ailettes de l'outil (18) sont inclinées en bas vers l'avant dans le sens de rotation au moins dans leurs zones extérieures.

7. Mélangeur selon la revendication 1, **caractérisé en ce que** pour le nettoyage du mélangeur la première partie de la cuve (1) est équipée d'un élément obturateur (17) formant un espace fermé avec la première partie de la cuve de mélange (1) et dans lequel se trouve une substance de nettoyage (19) capable de ruisseler.

8. Procédé de réalisation du processus de mélange dans un mélangeur selon l'une des revendications 1 à 7, **caractérisé en ce que** la cuve de mélange est orientée dans une position et mise en rotation dans cette position dans laquelle l'axe longitudinal de la cuve est incliné par rapport à la verticale.

9. Procédé de réalisation du processus de mélange dans un mélangeur selon l'une des revendications 1 à 7, **caractérisé en ce que** la cuve de mélange est orientée dans une position et mise en rotation dans cette position dans laquelle l'axe longitudinal de la cuve coïncide à la verticale et qu'un outil de mélange tourne dans la cuve de mélange, ledit outil de mélange possédant des ailes s'étendant jusqu'à proximité immédiate de la paroi de la première partie de la cuve.

10. Procédé de réalisation du processus de mélange dans un mélangeur présentant un outil de mélange ou de dispersion selon l'une des revendications 1 à 7, **caractérisé en ce que** la cuve de mélange et l'outil de mélange ou de dispersion tourne dans un sens de rotation opposé.

11. Procédé selon la revendication 10, **caractérisé en ce que** la vitesse de la cuve de mélange est petite par rapport à la vitesse de l'outil de mélange ou de dispersion.
